# EUROPÄISCHE PATENTSCHRIFT

(11) **EP 1 349 484 B1**
(45) Veröffentlichungstag und Bekanntmachung des Hinweises auf die Patenterteilung: **03.08.2011**
(21) Anmeldenummer: 01990498.6
(22) Anmeldetag: 04.12.2001
(51) Int. Cl.: A47L 15/42

(54) **GESCHIRRSPÜLMASCHINE**
DISHWASHER
LAVE-VAISSELLE

(30) Priorität: 29.12.2000 DE 10065637
(43) Veröffentlichungstag der Anmeldung: 08.10.2003
(73) Patentinhaber: BSH Bosch und Siemens Hausgeräte GmbH, 81739 München (DE)
(72) Erfinder: SCHESSL, Bernd, 89407 Dillingen (DE); JERG, Helmut, 89537 Giengen (DE); ROSENBAUER, Michael, 86756 Reimlingen (DE)
(86) Internationale Anmeldenummer: PCT/EP2001/014193
(87) Internationale Veröffentlichungsnummer: WO 2002/053007

(56) Entgegenhaltungen:
- WO-A-93/12706
- WO-A-98/33426
- DE-A- 3 337 369
- GB-A- 2 066 064

## Beschreibung

Die Erfindung bezieht sich auf eine Geschirrspülmaschine mit zwei ausziehbar angeordneten, jeweils ein Spülsystem enthaltenden Aufnahmebehältern, wobei die beiden Aufnahmebehälter in ihrer Gesamthöhe kleiner als die in dem Gehäuse der Geschirrspülmaschine zur Verfügung stehende Innenhöhe bemessen sind.

Durch die WO 93/12706 A1 ist eine Geschirrspülmaschine bekannt, bei der in dem Gehäuse der Geschirrspülmaschine zwei übereinander angeordnete und aus dem Gehäuse herausziehbare, gleich große Aufnahmebehälter vorgesehen sind. Der zu unterst angeordnete Aufnahmebehälter ist zur Anpassung an das übliche Erscheinungsbild einer Küchenzeile mit einer Sockelblende versehen, die beim Herausziehen des Aufnahmebehälters mitbewegt wird. Folglich ist die Sockelblende des Aufnahmebehälters gegenüber der Sockelblende der zu der Geschirrspülmaschine benachbart aufgestellten Küchenmöbel bzw. Haushaltsgeräte, wie beispielsweise Kühlschränke oder Herde, abgetrennt, wodurch sich ein optisch störender Eindruck ergibt. Eine bei Küchenzeilen übliche gegenüber deren Front zurückgesetzte Anordnung der Sockelblende ist bei der bekannten Geschirrspülmaschine überhaupt nicht möglich.

Aus der WO 98/33426 hingegen ist eine Geschirrspülmaschine bekannt, bei der im Unterschied zu der aus WO 93/12706 der bekannten Geschirrspülmaschine der obere Aufnahmebehälter höher als der untere Aufnahmebehälter ausgebildet ist.

Der Erfindung liegt die Aufgabe zugrunde, eine Geschirrspülmaschine der eingangs beschriebenen Art so auszubilden, dass beim Aufstellen der Geschirrspülmaschine im Zuge einer Küchenzeile die Sockelblende sowohl durchgehend ausgebildet als auch gegenüber der Front einer Küchenzeile zurückgesetzt werden kann.

Die Lösung der gestellten Aufgabe gelingt nach der Erfindung dadurch, dass die beiden Aufnahmebehälter in ihrer Gesamthöhe kleiner als die in dem Gehäuse der Geschirrspülmaschine zur Verfügung stehende Innenhöhe bemessen sind. Durch die Ausführung der beiden Aufnahmebehälter mit einer Gesamthöhe, die kleiner als die im Gehäuse zur Verfügung stehende Innenhöhe bemessen ist, besteht die Möglichkeit, die Aufnahmebehälter so anzuordnen, dass der zu unterst angeordnete Aufnahmebehälter gegenüber der Aufstellfläche der Geschirrspülmaschine erhöht zu liegen kommt. Dadurch entsteht entsprechender Raum für eine durchgehend ausgebildete Sockelblende. Mit der Erfindung ist eine Geschirrspülmaschine der eingangs beschriebenen Art so ausgebildet, dass beim Aufstellen der Geschirrspülmaschine im Zuge einer Küchenzeile die Sockelblende sowohl durchgehend ausgebildet als auch gegenüber der Front einer Küchenzeile zurückgesetzt werden kann, wobei ein Hochsetzen der Aufnahmebehälter gegenüber der Aufstellfläche der Geschirrspülmaschine wird auf einfache Weise dadurch ermöglicht, dass das Gehäuse der Geschirrspülmaschine mit Aufstellfüßen versehen ist, und wobei um eine zurückgesetzte Anordnung der Sockelblende zu ermöglichen, die vorderen Aufstellfüße mindestens um die Tiefe des Sockelrücksprunges zurückgesetzt sind.

Dadurch, dass der zu unterst im Gehäuse der Geschirrspülmaschine angeordnete Aufnahmebehälter höhenmäßig oberhalb eines am Gehäuse der Geschirrspülmaschine vorgesehenen Sockelrücksprunges angeordnet ist, kann die Sockelblende sowohl einheitlich durchgehend ausgebildet als auch, wie bei zu der Geschirrspülmaschine benachbart aufgestellten Küchenmöbeln bzw. Haushaltsgeräten üblich, zurückgesetzt angebracht werden.

Wenn die beiden Aufnahmebehälter unterschiedliche Höhen aufweisen, kann der eine Aufnahmebehälter in seiner Höhe so bemessen werden, dass in ihn auch größere Geschirrteile und/oder Töpfe eingebracht werden können. In dem anderen niedrigeren Aufnahmebehälter können dann kleinere Geschirrteile, wie Kuchenteller und Untertassen sowie Besteckteile eingelegt werden.

Vorteilhafterweise ist der obere Aufnahmebehälter höher ist als der untere Aufnahmebehälter, womit mehr Geschirr an leichter erreichbarer Stelle eingeordnet werden kann.

Hinsichtlich der Höhe der Sockelblende auftretende Maßtoleranzen lassen sich dadurch leicht ausgleichen, dass die Aufstellfüße höhenmäßig verstellbar sind. Die Höhenverstellbarkeit der Aufstellfüße wird auf einfache Weise dadurch erreicht, dass die Aufstellfüße mit einem Schraubgewinde versehen und in am Gehäuse vorgesehene Gewindelöcher einschraubbar sind.

Anhand eines in der Zeichnung dargestellten Ausführungsbeispieles wird die Erfindung nachfolgend noch näher erläutert.

Mit 1 ist eine erfindungsgemäße Geschirrspülmaschine bezeichnet, die unter einer Küchenarbeitsplatte 2 eingebaut ist. Die Geschirrspülmaschine 1 weist zwei herausziehbar in ihrem Gehäuse angeordnete Aufnahmebehälter 3 und 4 auf. Die beiden Aufnahmebehälter 3 und 4 sind unterschiedlich hoch ausgebildet, wobei im gezeigten Ausführungsbeispiel der obere Aufnahmebehälter 3 hgöher ist als der untere Aufnahmebehälter 4. Der untere Aufnahmebehälter 4 ist höhenmäßig oberhalb eines am Gehäuse vorgesehenen Sockelrücksprunges 5 angeordnet. Dies schafft die Möglichkeit im Bereich des Sockelrücksprunges eine Sockelblende 6 vorzusehen. Eine solche Sockelblende 6 kann einheitlich durchgehend mit der Sockelblende von zu der Geschirrspülmaschine 1 benachbart aufgestellten Küchenmöbeln oder Haushaltsgeräten, wie Herde, Kühlschränke oder Waschmaschinen, ausgeführt werden.

Zweckmäßigerweise ist das Gehäuse der Geschirrspülmaschine 1 mit Aufstellfüßen 7 versehen. Sind diese Aufstellfüße 7 höhenverstellbar ausgeführt, dann kann auf einfache Weise ein Höhenausgleich vorgenommen werden, wenn dies beispielsweise aufgrund von Abmessungstoleranzen der Sockelblende 6 notwendig sein sollte. Eine Höhenverstellbarkeit wird auf konstruktiv einfache Weise dadurch ermöglicht, dass die Aufstellfüße 7 mit einem Schraubgewinde versehen und in am Gehäuse vorhandene Gewindelöcher einschraubbar sind.

Die Höhenverstellbarkeit der Aufstellfüße 7 erleichtert außerdem auch den Unterbau der Geschirrspülmaschine 1 unter eine Arbeitsplatte 2. Derartige Arbeitsplatten 2 können in unterschiedlichen Höhen gegenüber der Aufstellfläche der Geschirrspülmaschine 1 angeordnet sein. Durch Verstellen der Aufstellfüße 7 können vorhandene Höhenunterschiede von Arbeitsplatten 2 leicht ausgeglichen werden.

Mit der Erfindung ist eine Geschirrspülmaschine 1 so ausgebildet, dass beim Aufstellen der Geschirrspülmaschine im Zuge einer Küchenzeile die Sockelblende 6 sowohl durchgehend ausgebildet als auch gegenüber der Front einer Küchenzeile zurückgesetzt werden kann.

## Patentansprüche

1. Geschirrspülmaschine mit zwei ausziehbar angeordneten, jeweils ein Spülsystem enthaltenden Aufnahmebehältern, wobei die beiden Aufnahmebehälter (3 und 4) in ihrer Gesamthöhe kleiner als die in dem Gehäuse der Geschirrspülmaschine (1) zur Verfügung stehende Innenhöhe bemessen sind, **dadurch gekennzeichnet, dass** der zu unterst im Gehäuse der Geschirrspülmaschine (1) angeordnete Aurtnahmebehälter (4) höhenmäßig oberhalb eines am Gehäuse der Geschirrspülmaschine (1) vorgesehenen Sockelrücksprunges (5) angeordnet ist, und dass das Gehäuse der Geschirrspülmaschine (1) mit Aufstellfüßen (7) versehen ist, wobei die vorderen Aufstellfüße (7) mindestens um die Tiefe des Sockelrücksprunges (5) zurückgesetzt sind.

2. Geschirrspülmaschine nach Anspruch 1, **dadurch gekennzeichnet, dass** die beiden Aufnahmebehälter (3 und 4) unterschiedliche Höhen aufweisen.

3. Geschirrspülmaschine nach Anspruch 2, **dadurch gekennzeichnet, dass** der obere Aufnahmebehälter (3) höher ist als der untere Aufnahmebehälter (4).

4. Geschirrspülmaschine nach einem der Ansprüche 1 bis 3, **dadurch gekennzeichnet, dass** die Aufstellfüße (7) höhenmäßig verstellbar sind.

## Claims

1. Dishwasher with two receiving containers which are arranged to be withdrawable and which each contain a rinsing system, wherein the two receiving containers (3 and 4) in the overall height thereof are dimensioned to be smaller than the internal height available in the housing of the dishwasher (1), **characterised in that** the receiving container (4) arranged lowermost in the housing of the dishwasher (1) is arranged in terms of height above a base recess (5) provided at the housing of the dishwasher (1) and that the housing of the dishwasher (1) is provided with set-up feet (7), wherein the front set-up feet (7) are set back by at least the depth of the base recess (5).

2. Dishwasher according to claim 1, **characterised in that** the two receiving containers (3 and 4) have different heights.

3. Dishwasher according to claim 2, **characterised in that** the upper receiving container (3) is higher than the lower receiving container (4).

4. Dishwasher according to any one of claims 1 to 3, **characterised in that** the set-up feet (7) are adjustable in terms of height.

## Revendications

1. Lave-vaisselle comprenant deux réservoirs de logement disposés de manière télescopique, contenant respectivement un système de lavage, les deux réservoirs de logement (3 et 4) étant dimensionnés dans leur hauteur totale de manière plus petite que la hauteur intérieure disponible dans le boîtier du lave-vaisselle (1), **caractérisé en ce que** le réservoir de logement (4) disposé le plus bas dans le boîtier du lave-vaisselle (1) est disposé, en hauteur, au-dessus d'un retrait de socle (5) ménagé sur le boîtier du lave-vaisselle (1), et **en ce que** le boîtier du lave-vaisselle (1) est muni de pieds de réglage (7), les pieds de réglage avant (7) étant en retrait au moins de la profondeur du retrait de socle (5).

2. Lave-vaisselle selon la revendication 1, **caractérisé en ce que** les deux réservoirs de logement (3 et 4) présentent des hauteurs différentes.

3. Lave-vaisselle selon la revendication 2, **caractérisé en ce que** le réservoir de logement supérieur (3) est plus haut que le réservoir de logement inférieur (4).

4. Lave-vaisselle selon l'une quelconque des revendications 1 à 3, **caractérisé en ce que** les pieds de réglage (7) sont réglables en hauteur.
